# FASCICULE DE BREVET EUROPEEN

(11) **EP 0 903 963 B1**
(45) Date de publication et mention de la délivrance du brevet: **20.04.2005**
(21) Numéro de dépôt: 98402307.7
(22) Date de dépôt: 17.09.1998
(51) Int. Cl.: H05B 6/68, H05B 6/80

(54) **Four à micro-ondes et procédé de réchauffage automatique d'un aliment placé dans ce four à micro-ondes**
Mikrowellenofen und Verfahren zum automatischen Wiedererwärmen eines in diesem Ofen abgestelten Nahrungsmittels
Microwave oven and method for automatically reheating a food product placed inside of it

(30) Priorité: 18.09.1997 FR 9712105
(43) Date de publication de la demande: 24.03.1999
(73) Titulaire: SEB S.A., 69130 Ecully (FR)
(72) Inventeur: De Matteis, Michel, 14160 Cambes En Plaine (FR); Guilgue, Jean-Louis, 14440 Beny Sur Mer (FR)
(74) Mandataire: Kiehl, Hubert

(56) Documents cités:
- EP-A- 0 562 741

## Description

La présente invention concerne un four à micro-ondes comportant une cavité destinée à recevoir au moins un type de récipient particulier contenant un aliment solide ou liquide à réchauffer, un dispositif de génération d'énergie micro-ondes qui est alimenté par un circuit d'alimentation électrique, un tableau de commande qui comporte des moyens permettant, d'une part, de sélectionner le type de récipient particulier parmi une pluralité de types de récipients prédéfinis et identifiés chacun sur le tableau de commande par un symbole particulier d'identification, et d'autre part, de déclencher une phase de réchauffage de l'aliment, des moyens de mémorisation de la durée de la phase de réchauffage suivant le type de récipient particulier sélectionné, et des moyens de commande automatique comprenant les moyens de mémorisation et permettant d'activer le circuit d'alimentation électrique à partir des informations contenues dans les moyens de mémorisation.

Dans un four à micro-ondes connu de ce genre, les moyens de sélection du type de récipient particulier et de déclenchement de la phase de réchauffage dont la durée est prédéterminée en fonction du type de récipient sélectionné, sont constitués par un seul bouton-poussoir agencé en façade du tableau de commande, tandis que les moyens de commande automatique activent le circuit d'alimentation électrique en réponse à un certain nombre d'appuis exercés par l'utilisateur sur ce bouton-poussoir, lequel nombre d'appuis est différent pour chaque type de récipient en étant prédéterminé en fonction du type de récipient sélectionné. Un tel four à micro-ondes équipé d'un seul bouton-poussoir de déclenchement automatique de la phase de réchauffage de différents types de récipients donne actuellement entière satisfaction. Toutefois, la température de réchauffage est imposée pour chaque type de récipient sélectionné, constituant dès lors une contrainte pour l'utilisateur lorsque celui-ci souhaite, en fonction de son goût, réchauffer le récipient à une température supérieure à celle qui lui est imposée.

L'invention se propose, par suite, de perfectionner d'une manière simple ce four à micro-ondes, du type exposé ci-dessus, en offrant à l'utilisateur le choix de la température de réchauffage de différents types de récipients qui convienne le mieux à son goût.

Selon l'invention, ce résultat est atteint grâce au fait que les moyens de sélection et de déclenchement comportent une pluralité de boutons de manoeuvre, en nombre égal à celui des types de récipients prédéfinis, agencés en façade du tableau de commande et repérés chacun par le symbole particulier d'identification, que chaque bouton de manoeuvre constitue également un bouton permettant de sélectionner, avant déclenchement de la phase de réchauffage, un niveau particulier de température de réchauffage parmi plusieurs niveaux de température prédéfinis, et que les moyens de mémorisation contiennent, pour chaque type de récipient particulier sélectionné, la durée de la phase de réchauffage qui est prédéterminée en fonction du niveau particulier de température sélectionné au moyen du bouton correspondant.

Ainsi, grâce à chacun de ces boutons de manoeuvre assurant, outre la sélection d'un type de récipient particulier et le déclenchement de la phase de réchauffage, la sélection d'un niveau particulier de température de réchauffage, on comprend qu'en actionnant simplement le bouton de manoeuvre correspondant au type de récipient sélectionné, l'utilisateur peut moduler la température de réchauffage en fonction de son goût, de sorte que la durée de la phase de réchauffage est désormais déterminée en fonction du type de récipient et en fonction du niveau désiré de température de réchauffage, permettant ainsi de rendre très conviviale la fonction de réchauffage automatique.

L'invention vise également un procédé de réchauffage automatique d'un aliment solide ou liquide placé dans un four à micro-ondes selon l'invention, ce procédé étant caractérisé en ce qu'il comporte les opérations suivantes :
- sélection d'un type de récipient particulier contenant l'aliment à réchauffer ;
- sélection, à l'aide du bouton de manoeuvre correspondant au type de récipient particulier sélectionné, d'un niveau particulier de température de réchauffage, et déclenchement d'une phase de réchauffage de l'aliment ;
- détermination à l'aide des moyens de commande automatique d'une durée de la phase de réchauffage en fonction du type de récipient particulier sélectionné et du niveau particulier de température sélectionné ;
- affichage de la durée déterminée de la phase de réchauffage ;
- et activation du circuit d'alimentation électrique du dispositif de génération d'énergie micro-ondes par les moyens de commande automatique.

Les caractéristiques et avantages de l'invention ressortiront d'ailleurs de la description qui va suivre, à titre d'exemple non limitatif, en référence aux dessins annexés dans lesquels :
- la figure 1 est une vue schématique en plan d'un four à micro-ondes selon l'invention ;
- la figure 2 est une vue en perspective d'un four à micro-ondes selon l'invention, montrant un tableau de commande qui permet de mettre en oeuvre un procédé de réchauffage automatique ;
- la figure 3 est une vue à plus grande échelle du détail A de la figure 2 ;
- la figure 4 est une représentation schématique des moyens de commande équipant le four à micro-ondes auquel est appliqué le procédé de réchauffage automatique ; et
- la figure 5 représente sous forme d'organigramme simplifié le procédé de réchauffage automatique.

Comme représenté schématiquement à la figure 1, le four à micro-ondes comporte une cavité 1 destinée à recevoir, sur un plateau tournant 2, au moins un type de récipient particulier, en l'occurrence un seul, contenant un aliment solide ou liquide à réchauffer, tel que présentement un bol de lait 4, et un circuit d'alimentation électrique 6 qui alimente, à partir d'une source d'énergie électrique (non représentée) de puissance nominale donnée, un dispositif de génération d'énergie micro-ondes, à savoir un magnétron 7, et, éventuellement, une résistance chauffante 9 placée à l'intérieur de la cavité 1.

Comme le montre la figure 2, le four à micro-ondes comprend un boîtier 11 muni en face avant 12 d'une porte articulée 14 délimitant la cavité 1, et un tableau de commande 16 agencé sur le côté droit de la face avant 12 du boîtier 11.

En regard des figures 2 et 3, le tableau de commande 16 comporte des moyens 18 permettant, d'une part, de sélectionner le type de récipient particulier parmi une pluralité de types de récipients prédéfinis, en l'occurrence au nombre de trois tels qu'une tasse, un bol et une assiette, et identifiés respectivement en façade du tableau de commande 16 par des symboles particuliers d'identification, en l'occurrence trois symboles d'identification 20, 21 et 22 représentant une tasse, un bol et une assiette, et d'autre part, de déclencher une phase de réchauffage automatique du type de récipient sélectionné.

Le tableau de commande 16 comporte en outre, comme représenté schématiquement à la figure 4, des moyens 24 de mémorisation de la durée de la phase de réchauffage suivant le type de récipient sélectionné, et des moyens de commande automatique 26 comprenant les moyens de mémorisation 24 et permettant d'activer le circuit d'alimentation électrique 6 du magnétron à partir des informations contenues dans ces moyens de mémorisation 24.

Selon l'invention, les moyens de sélection et de déclenchement 18 comportent une pluralité de boutons identiques de manoeuvre, en nombre égal à celui des types de récipients, en l'occurrence au nombre de trois désignés respectivement par les références 28, 29 et 30 sur les figures 2, 3 et 4 et constitués chacun par un bouton-poussoir, qui sont regroupés en façade du tableau de commande 16 et qui sont repérés chacun par le symbole particulier d'identification 20 ; 21 ; 22. A titre d'exemple illustré à la figure 3, le bouton-poussoir 28 est repéré par le symbole 20 représentant la tasse, le bouton-poussoir 29 est repéré par le symbole 21 représentant le bol, et le bouton-poussoir 30 est, quant à lui, repéré par le symbole 22 représentant l'assiette. De plus, chaque bouton-poussoir 28 ; 29 ; 30 constitue également un bouton permettant de sélectionner, avant déclenchement de la phase de réchauffage, un niveau particulier de température de réchauffage parmi plusieurs niveaux de température prédéfinis, par exemple au nombre de deux, qui sont repérés respectivement par deux symboles 33, 34 marqués en façade du tableau de commande 16, par exemple en dessous et à proximité des trois symboles d'identification des types de récipients 20 ; 21 ; 22 (voir figure 3), et qui correspondent respectivement à une première température de réchauffage, notée T₁ sur le symbole 33 à la figure 3, pour laquelle l'aliment est qualifié de chaud, et à une seconde température de réchauffage, notée T₂ sur le symbole 34 à la figure 3, et pour laquelle l'aliment est qualifié de très chaud. A titre d'exemple, une tasse ou un bol contenant un liquide quelconque est qualifié de chaud pour une température de réchauffage T₁ égale à 65° C, et de très chaud pour une température de réchauffage T₂ égale à 75° C ; une assiette de soupe est, elle, qualifiée de chaude pour une température de réchauffage T₁ égale à 60° C, et de très chaude pour une température de réchauffage T₂ égale à 70° C.

De préférence, chacun des deux niveaux de température de réchauffage est sélectionné par un nombre d'appuis prédéfinis exercés par l'utilisateur sur le même bouton 28 ; 29 ; 30 de sélection du type de récipient ; par exemple, un seul appui sur le bouton 28 ; 29 ; 30 sélectionne le premier niveau de température T₁ (chaud), tandis que deux appuis successifs sur ce même bouton 28 ; 29 ; 30 sélectionnent le second niveau de température T₂ (très chaud).

Les moyens 24 de mémorisation de la durée de la phase de réchauffage, figure 4, contiennent, pour chaque type de récipient sélectionné 20 ; 21 ; 22 (figure 3), la durée de réchauffage d qui est prédéterminée en fonction du niveau particulier de température T₁ ; T₂ sélectionné par appui(s) au moyen du bouton correspondant 28 ; 29 ; 30. A titre d'exemple nullement limitatif, la durée de réchauffage d est égale à 45 secondes pour une tasse chaude, et à 55 secondes pour une tasse très chaude ; pour un bol chaud, la durée d est égale à 1 minute et 40 secondes, et pour un bol très chaud, cette durée d est égale à 2 minutes et 10 secondes ; la durée d est égale à 2 minutes et 30 secondes pour une assiette de soupe chaude, et à 2 minutes et 50 secondes pour une assiette de soupe très chaude.

Dans cet exemple de réalisation représenté aux figures 3 et 4, les moyens de commande automatique 26 (figure 4) activent le circuit d'alimentation électrique du magnétron en réponse :
- soit à un premier appui qui est exercé sur le bouton 28 ; 29 ; 30 de sélection du type de récipient 20 ; 21 ; 22 et qui est maintenu pendant un premier temps d'appui t₁ supérieur à un temps prédéterminé t₀, choisi égal à 1 seconde, de manière que la durée de réchauffage d contenue dans les moyens de mémorisation 24 et prédéterminée en fonction de la première température de réchauffage T₁ soit prise en compte par les moyens de commande 26,
- soit à un deuxième appui qui est exercé sur le même bouton 28 ; 29 ; 30 consécutivement au premier appui si le premier temps d'appui t₁ de ce dernier est inférieur au temps prédéterminé t₀, et qui est maintenu pendant un deuxième temps d'appui t₂ supérieur au temps prédéterminé t₀ de manière que la durée de réchauffage d contenue dans les moyens de mémorisation 24 et prédéterminée en fonction de la seconde température de réchauffage T₂ soit prise en compte par les moyens de commande 26.

En regard des figures 2 et 4, le tableau de commande 16 (figure 2) présente en face avant un moyen de visualisation 36 relié aux moyens de commande 26 et destiné à afficher la durée d de la phase de réchauffage lors du premier ou du deuxième appui exercé sur le bouton considéré 28 ; 29 ; 30.

On va maintenant expliciter le fonctionnement du four à micro-ondes décrit ci-dessus à travers le procédé de réchauffage automatique selon l'invention, en se reportant à la figure 5, et en considérant que l'utilisateur souhaite réchauffer, dans un premier temps, un bol de lait chaud, et dans un deuxième temps, ce même bol de lait mais très chaud.

Après avoir placé le bol de lait 4 à l'intérieur de la cavité 1 comme illustré à la figure 1, l'utilisateur appuie une seule fois sur le bouton 29 identifié par le symbole 21 représentant un bol, sélectionnant ainsi le type de récipient et le niveau de température désiré T₁ (chaud). Lors de cet appui sur le bouton 29, la durée de réchauffage correspondante d, déterminée à l'aide des moyens de commande automatique 26, et égale en l'occurrence à 1 minute et 40 secondes, s'inscrit sur l'afficheur 36.

Les moyens de commande 26 effectuent alors un test sur le temps d'appui t₁ du bouton 29 par rapport à un temps prédéterminé t₀, en l'occurrence égal à 1 seconde.

Dans un premier cas, si le temps d'appui t₁ est inférieur à 1 seconde, le four ne démarre pas.

Dans un second cas, si le temps d'appui t₁ est supérieur à 1 seconde, le four démarre et les moyens de commande 26 activent le circuit d'alimentation électrique 6 du magnétron ; la phase de réchauffage étant ainsi déclenchée, la durée de réchauffage d inscrite sur l'afficheur 36 est alors décomptée, permettant ainsi d'obtenir en fin de réchauffage un bol de lait chaud.

Lorsque l'utilisateur appuie maintenant deux fois sur le même bouton 29, dans un temps d'appui inférieur à 1 seconde, sélectionnant ainsi le type de récipient et le niveau de température désiré T₂ (très chaud), la durée de réchauffage correspondante d, déterminée à l'aide des moyens de commande 26, et égale en l'occurrence à 2 minutes et 10 secondes, s'inscrit sur l'afficheur 36.

Comme précédemment, les moyens de commande 26 effectuent alors un test sur le temps d'appui t₂ du bouton 29 par rapport au temps prédéterminé t₀ égal à 1 seconde.

Dans un premier cas, si le temps d'appui t₂ est inférieur à 1 seconde, le four ne démarre pas, et un troisième appui éventuellement exercé sur le bouton 29 est considéré comme un premier appui de sélection du niveau de température T₁ (chaud).

Dans un second cas, si le temps d'appui t₂ est supérieur à 1 seconde, comme précédemment, le four démarre et les moyens de commande 26 activent le circuit d'alimentation électrique 6 du magnétron ; la phase de réchauffage étant ainsi déclenchée, la durée de réchauffage d inscrite sur l'afficheur 36 est alors décomptée, permettant ainsi d'obtenir en fin de réchauffage un bol de lait très chaud.

Ainsi, ce procédé de réchauffage automatique est simple, facile à mettre en oeuvre par l'utilisateur, et permet désormais à l'utilisateur de moduler la température de réchauffage en fonction de son goût, et ce pour chacun des types de récipients considérés.

## Revendications

1. Four à micro-ondes comportant une cavité (1) destinée à recevoir au moins un type de récipient particulier contenant un aliment solide ou liquide à réchauffer, un dispositif de génération d'énergie micro-ondes (7) qui est alimenté par un circuit d'alimentation électrique (6), un tableau de commande (16) qui comporte des moyens (18) permettant, d'une part, de sélectionner le type de récipient particulier parmi une pluralité de types de récipients prédéfinis et identifiés chacun sur le tableau de commande (16) par un symbole particulier d'identification (20 ; 21 ; 22), et d'autre part, de déclencher une phase de réchauffage de l'aliment, des moyens (24) de mémorisation de la durée de la phase de réchauffage suivant le type de récipient particulier sélectionné, et des moyens de commande automatique (26) comprenant les moyens de mémorisation (24) et permettant d'activer le circuit d'alimentation électrique (6) à partir des informations contenues dans les moyens de mémorisation ( 24),
**caractérisé en ce que** les moyens de sélection et de déclenchement (18) comportent une pluralité de boutons de manoeuvre (28, 29, 30), en nombre égal à celui des types de récipients prédéfinis, agencés en façade du tableau de commande (16) et repérés chacun par le symbole particulier d'identification (20 ; 21 ; 22), **en ce que** chaque bouton de manoeuvre (28 ; 29 ; 30) constitue également un bouton permettant de sélectionner, avant déclenchement de la phase de réchauffage, un niveau particulier de température de réchauffage (T₁ ; T₂) parmi plusieurs niveaux de température prédéfinis, et **en ce que** les moyens de mémorisation (24) contiennent, pour chaque type de récipient particulier sélectionné, la durée de la phase de réchauffage qui est prédéterminée en fonction du niveau particulier de température (T₁ ; T₂) sélectionné au moyen du bouton correspondant (28 ; 29 ; 30).

2. Four à micro-ondes selon la revendication 1,
**caractérisé en ce que** chacun des boutons de manoeuvre (28 ; 29 ; 30) étant un bouton-poussoir, les niveaux de température de réchauffage prédéfinis (T₁, T₂) sont au moins au nombre de deux et correspondent respectivement à une première température de réchauffage (T₁) pour laquelle l'aliment est qualifié de chaud, et à une seconde température de réchauffage (T₂) supérieure à la première (T₁) et pour laquelle l'aliment est qualifié de très chaud, et **en ce que** les moyens de commande automatique (26) activent le circuit d'alimentation électrique en réponse soit à un premier appui qui est exercé sur le bouton-poussoir (28 ; 29 ; 30) de sélection du type de récipient particulier et qui est maintenu pendant un premier temps d'appui (t₁) supérieur à un temps prédéterminé (t₀) de manière que la durée de la phase de réchauffage contenue dans les moyens de mémorisation (24) et prédéterminée en fonction de ladite première température de réchauffage (T₁) soit prise en compte par les moyens de commande (26), soit à un deuxième appui qui est exercé sur le même bouton-poussoir (28 ; 29 ; 30) consécutivement au premier appui si le premier temps d'appui (t₁₎ de ce dernier est inférieur audit temps prédéterminé (t₀₎, et qui est maintenu pendant un deuxième temps d'appui (t₂₎ supérieur audit temps prédéterminé (t₀) de manière que la durée de la phase de réchauffage contenue dans les moyens de mémorisation (24) et prédéterminée en fonction de ladite seconde température de réchauffage (T₂) soit prise en compte par les moyens de commande (26).

3. Four à micro-ondes selon la revendication 2, **caractérisé en ce que** le temps prédéterminé (t₀) est égal à 1 seconde.

4. Four à micro-ondes selon la revendication 2 ou 3,
**caractérisé en ce que** le tableau de commande (16) présentant en façade un moyen de visualisation (36) relié aux moyens de commande automatique (26), ledit moyen de visualisation (36) affiche la durée de la phase de réchauffage prédéterminée en fonction de la première température de réchauffage (T₁) lors du premier appui exercé sur le bouton-poussoir considéré (28 ; 29 ; 30), ainsi que la durée de la phase de réchauffage prédéterminée en fonction de la seconde température de réchauffage (T₂) lors du deuxième appui exercé sur ledit bouton-poussoir (28 ; 29 ; 30).

5. Procédé de réchauffage automatique d'un aliment solide ou liquide placé dans un four à micro-ondes selon l'une quelconque des revendications 1 à 4,
**caractérisé en ce qu'**il comporte les opérations suivantes:
- sélection d'un type de récipient particulier contenant l'aliment à réchauffer ;
- sélection, à l'aide du bouton de manoeuvre (28 ; 29 ; 30) correspondant au type de récipient particulier sélectionné, d'un niveau particulier de température de réchauffage (T₁ ; T₂), et déclenchement d'une phase de réchauffage de l'aliment ;
- détermination à l'aide des moyens de commande automatique (26) d'une durée de la phase de réchauffage en fonction du type de récipient particulier sélectionné et du niveau particulier de température sélectionné ;
- affichage de la durée déterminée de la phase de réchauffage ;
- et activation du circuit d'alimentation électrique (6) du dispositif de génération d'énergie micro-ondes (7) par les moyens de commande automatique (26).

6. Procédé selon la revendication 5,
**caractérisé en ce que** le bouton de manoeuvre (28 ; 29 ; 30) étant un bouton-poussoir, la sélection du niveau particulier de température de réchauffage (T₁ ; T₂) et le déclenchement de la phase de réchauffage sont effectués en appuyant un nombre de fois prédéfini sur le même bouton-poussoir ( 28 ; 29 ; 30) correspondant au type de récipient particulier sélectionné.

## Patentansprüche

1. Mikrowellenofen mit einem Ofenraum (1) zur Aufnahme mindestens einer bestimmten Art von Gefäß, das ein zu erwärmendes festes oder flüssiges Nahrungsmittel enthält, einer Vorrichtung zur Erzeugung von Mikrowellenenergie (7), die durch einen elektrischen Versorgungskreis (6) gespeist ist, einer Steuertafel (16), die Mittel (18) aufweist, welche einerseits das Auswählen der besonderen Art von Gefäß unter einer Mehrzahl von vorgegebenen Arten von Gefäßen, die jede auf der Steuertafel (16) durch ein besonderes Identifizierungssymbol (20; 21; 22) identifiziert sind, und andererseits das Auslösen einer Phase der Erwärmung des Nahrungsmittels ermöglichen, mit Mitteln (24) zur Speicherung der Dauer der Phase der Erwärmung entsprechend der gewählten bestimmten Art von Gefäß und Mitteln zur automatischen Steuerung (26) mit Mitteln zur Speicherung (24) und dazu geeignet, den elektrischen Versorgungskreis (6) ausgehend von in den Speichermitteln (24) enthaltenen Informationen zu aktivieren, **dadurch gekennzeichnet, daß** die Mittel zum Auswählen und Auslösen (18) eine Mehrzahl von Betätigungsknöpfen (28; 29; 30) aufweisen, deren Zahl gleich der Zahl der vorgegebenen Arten von Gefäßen ist und die an der Frontseite der Steuertafel (16) ausgebildet und jeder durch das besondere Identifizierungssymbol (20; 21; 22) **gekennzeichnet** sind, und daß jeder Betätigungsknopf (28; 29; 30) gleichzeitig einen Knopf bildet, der ermöglicht, vor dem Auslösen der Erwärmungsphase ein bestimmtes Niveau der Erwärmungstemperatur (T_{1;} T₂) unter mehreren vordefinierten Temperaturniveaus auszuwählen, und daß die Speichermittel (24) für jede gewählte bestimmte Art von Gefäß die Dauer der Erwärmungsphase enthalten, die in Abhängigkeit von dem bestimmten Temperaturniveau (T₁; T₂) vorgegeben ist, das mittels des entsprechenden Knopfe (28; 29; 30) gewählt ist.

2. Mikrowellenofen nach Anspruch 1, **dadurch gekennzeichnet, daß** jeder der Betätigungsknöpfe (28; 29; 30) ein Druckknopf ist, die Anzahl der vorgegebenen Niveaus der Erwärmungstemperatur (T₁; T₂) wenigstens zwei beträgt und diese Niveaus jeweils einer ersten Erwärmungstemperatur (T₁), bei der das Nahrungsmittel als heiß bezeichnet wird, und einer zweiten Erwärmungstemperatur (T₂), die höher als die erste (T₁) ist und bei der das Nahrungsmittel als sehr heiß bezeichnet wird, entsprechen, und daß die Mittel zur automatischen Steuerung (26) den elektrischen Versorgungskreis aktivieren in Antwort auf entweder ein erstes Drücken auf den Druckknopf (28; 29; 30) zur Auswahl der bestimmten Art von Gefäß, der dabei während einer ersten Andruckzeit (t₁), die größer als eine vorbestimmte Zeit (t₀) ist, angedrückt gehalten wird, so daß die in den Speichermitteln (24) enthaltene und in Abhängigkeit von der ersten Erwärmungstemperatur (T₁) vorgegebene Dauer der Erwärmungsphase von den Steuermitteln (26) berücksichtigt wird, oder in Antwort auf ein zweites Drücken, das auf den gleichen Druckknopf (28; 29; 30) anschließend an das erste Drücken ausgeübt wird, wenn die erste Andruckzeit (t₁) dieses letzteren kleiner als die vorgegebene Zeit (t₀) ist und der zweite Andruck während einer zweiten Andruckzeit (t₂) die größer als die vorgegebene Zeit (t₀) ist, aufrechterhalten wird, so daß die Dauer der Erwärmungsphase, die in den Speichermitteln (24) enthalten und in Abhängigkeit von der zweiten Erwärmungstemperatur (T₂) vorgegeben ist, von den Steuermitteln (26) berücksichtigt wird.

3. Mikrowellenofen nach Anspruch 2, **dadurch gekennzeichnet, daß** die vorgegebene Zeit (t₀) gleich 1 Sekunde ist.

4. Mikrowellenofen nach Anspruch 2 oder 3, **dadurch gekennzeichnet, daß** die Steuertafel (16) an der Frontseite ein Anzeigemittel (36) aufweist, das mit den Mitteln zur automatischen Steuerung (26) verbunden ist, wobei das Anzeigemittel (36) die Dauer der Erwärmungsphase, die in Abhängigkeit von der ersten Erwärmungstemperatur (T₁) vorgegeben ist, beim ersten auf den betreffenden Druckknopf (28; 29; 30) ausgeübten Druck anzeigt sowie die Dauer der Erwärmungsphase, die in Abhängigkeit von der zweiten Erwärmungstemperatur (T₂) vorgegeben ist, beim auf den Druckknopf (28; 29; 30) ausgeübten zweiten Druck anzeigt.

5. Verfahren zum automatischen Erwärmen eines festen oder flüssigen Nahrungsmittels, das in einen Mikrowellenofen nach einem der Ansprüche 1 bis 4 gestellt ist, **dadurch gekennzeichnet, daß** es die folgenden Maßnahmen aufweist:
- Auswählen einer bestimmten Art von Gefäß, das das zu erwärmende Nahrungsmittel enthält;
- Auswählen mit Hilfe des der gewählten bestimmten Art von Gefäß entsprechenden Betätigungsknopfes (28; 29; 30) eines bestimmten Niveaus der Erwärmungstemperatur (T₁; T₂) und Auslösen einer Phase der Erwärmung des Nahrungsmittels;
- Bestimmen mit Hilfe von Mitteln zur automatischen Steuerung (26) einer Dauer der Phase der Erwärmung in Abhängigkeit von der gewählten bestimmten Art des Gefäßes und des gewählten bestimmten Niveaus der Temperatur;
- Anzeigen der bestimmten Dauer der Erwärmungsphase;
- und Aktivieren des elektrischen Versorgungskreises (6) der Vorrichtung zur Erzeugung von Mikrowellenenergie (7) mittels der Mittel zur automatischen Steuerung (26).

6. Verfahren nach Anspruch 5, **dadurch gekennzeichnet, daß** der Betätigungsknopf (28; 29; 30) ein Druckknopf ist und die Wahl des bestimmten Niveaus der Erwärmungstemperatur (T₁; T₂) und das Auslösen der Phase der Erwärmung bewirkt werden, indem eine vorbestimmte Anzahl von Malen auf den gleichen Druckknopf (28; 29; 30) gedrückt wird, der der gewählten besonderen Art von Gefäß entspricht.

## Claims

1. Microwave oven comprising a cavity (1) intended to receive at least one type of particular receptacle containing a solid or liquid food to be heated, a microwave energy generating device (7) which is supplied by an electrical supply circuit (6), a control panel (16) which comprises means (18) for on the one hand selecting the type of particular receptacle from amongst a plurality of predefined types of receptacle and each identified on the control panel (16) by a particular identification symbol (20; 21; 22) and on the other hand triggering a food heating phase, means (24) for storing the duration of the heating phase according to the type of particular receptacle selected, and automatic control means (26) comprising the storage means (24) and making it possible to activate the electrical supply circuit (6) from information contained in the storage means (24),
**characterised in that** the selection and triggering means (18) comprise a plurality of operating buttons (28, 29, 30), equal in number to that of the predefined types of receptacle, arranged on the front face of the control panel (16) and each marked by the particular identification symbol (20; 21; 22), and **in that** each operating button (28; 29; 30) also constitutes a button for selecting, before triggering the heating phase, a particular heating temperature level (T₁; T₂) from amongst several predefined temperature levels, and **in that** the storage means (24) contain, for each type of particular receptacle selected, the duration of the heating phase which is predetermined according to the particular temperature level (T₁; T₂) selected by means of the corresponding button (28; 29; 30).

2. Microwave oven according to Claim 1, **characterised in that**, each of the operating buttons (28; 29; 30) being a push-button, the predefined heating temperature levels (T₁; T₂) are at least two in number and correspond respectively to a first heating temperature (T₁) for which the food is termed hot and to a second heating temperature (T₂) higher than the first (T₁) and for which the food is termed very hot, and **in that** the automatic control means (26) activate the electrical supply circuit in response either to a first press which is exerted on the push-button (28; 29; 30) selecting the particular type of receptacle and which is held during a first pressing time (t₁) greater than a predetermined time (tₒ) so that the duration of the heating phase contained in the storage means (24) and predetermined according to the said first heating temperature (T₁) is taken into account by the control means (26), or to a second press which is exerted on the same push-button (28; 29; 30) following on from the first press if the first pressing time (t₁) for the latter is less than the said predetermined time (tₒ), and which is held during a second pressing time (t₂) greater than the said predetermined time (tₒ) so that the duration of the heating phase contained in the storage means (24) and predetermined according to said second heating temperature (T₂) is taken into account by the control means (26).

3. Microwave oven according to Claim 2, **characterised in that** the predetermined time (tₒ) is equal to one second.

4. Microwave oven according to Claim 2 or 3, **characterised in that**, the control panel (16) having on its front face at least one display means (36) connected to the automatic control means (26), the said display means (36) displays the duration of the heating phase predetermined according to the first heating temperature (T₁) when the first press is exerted on the push-button in question (28; 29; 30), and the duration of the heating phase predetermined according to the second heating temperature (T₂) when the second press is exerted on the said push-button (28; 29; 30).

5. Method for the automatic heating of a solid or liquid food placed in a microwave oven according to any one of Claims 1 to 4, **characterised in that** it comprises the following operations:
- selection of a particular type of receptacle containing the food to be heated;
- selection, by means of the operating button (28; 29; 30) corresponding to the particular type of receptacle selected, a particular heating temperature level (T₁; T₂), and triggering a heating phase for the food;
- determination, by means of the automatic control means (26), of a duration of the heating phase according to the particular type of receptacle selected and of the particular temperature level selected;
- display of the given duration of the heating phase;
- and activation of the electrical supply circuit (6) of the microwave energy generating device (7) by the automatic control means (26).

6. Method according to Claim 5, **characterised in that**, the operating button (28; 29; 30) being a push-button, the selection of the particular heating temperature level (T₁; T₂) and the triggering of the heating phase are effected by pressing a predefined number of times on the same push-button (28; 29; 30) corresponding to the particular type of receptacle selected.
